# EUROPÄISCHE PATENTANMELDUNG

(11) **EP 1 876 603 A2**
(43) Veröffentlichungstag der Anmeldung: **09.01.2008**
(21) Anmeldenummer: 07010539.0
(22) Anmeldetag: 26.05.2007
(51) Int. Cl.: G21K 4/00

(54) **Konvertierungsmaterial sowie mit Konvertierungsmaterial versehenes Leuchtmittel**

(30) Priorität: 29.06.2006 DE 102006030436
(71) Anmelder: Noctron Holding S.A., 8140 Bridel (LU)
(72) Erfinder: Diamantidis, Georg, 56307 Dernbach (DE)
(74) Vertreter: Ostertag, Reinhard

(57) **Zusammenfassung**

Ein Konvertierungsmaterial (22) zum Konvertieren von Anregungslicht einer ersten spektralen Verteilung in Nutzlicht einer zweiten spektralen Verteilung umfasst zumindest eine Leuchtstoffkomponente (24) und zumindest eine Lichtleitkomponente (26). Ein Leuchtmittel weist eine mit einem derartigen Konvertierungsmaterial (22) beschichtete Anregungslichtquelle (14) auf.

## Beschreibung

Die Erfindung betrifft ein Konvertierungsmaterial sowie ein mit Konvertierungsmaterial versehenes Leuchtmittel.

Ein aus dem Stand der Technik bekanntes Konvertierungsmaterial wird eingesetzt, um Anregungslicht einer ersten spektralen Verteilung, das von einer Anregungslichtquelle abgegeben wird, in Nutzlicht einer zweiten spektralen Verteilung umzuwandeln. Dazu ist in dem Konvertierungsmaterial eine Leuchtstoffkomponente enthalten, die eine Veränderung einer Wellenlänge des eingestrahlten Anregungslichts hervorrufen kann.

Ein derartiges Konvertierungsmaterial wird beispielsweise bei Leuchtmitteln wie Leuchtdioden eingesetzt, die typischerweise ein zumindest nahezu monochromatisches Licht abgeben. Um eine Erweiterung des Anwendungsbereichs für derartige Leuchtdioden zu schaffen, wird die Leuchtdiode mit dem Konvertierungsmaterial versehen. Das Konvertierungsmaterial ermöglicht die Umwandlung des von der Leuchtdiode erzeugten Anregungslichts, das eine erste spektrale Verteilung aufweist, in Nutzlicht einer zweiten spektralen Verteilung, die größere Wellenlänge aufweist. In der Praxis wird beobachtet, daß nicht das ganze von dem Leuchtmittel abgegebenen Licht konvertiert wird und insgesamt die Menge des erhaltenen Lichtes kleiner ist als die von der Anregungslichtquelle abgegebene Lichtmenge. Of ist auch das von dem Leuchtmittel ausgesendete Licht eine Mischung von Anregungslicht und konvertiertem Nutzlicht.

Die Aufgabe der Erfindung besteht darin, ein Konvertierungsmaterial mit verbesserten Wirkungsgrad der Konversion und ein mit dem solchem Konvertierungsmaterial arbeitendes Leuchtmittel mit einer verbesserten Lichtausbeute bereitzustellen.

Diese Aufgabe wird erfindungsgemäß durch ein Konvertierungsmaterial nach dem Anspruch 1 sowie durch ein Leuchtmittel nach dem Anspruch 18 gelöst.

Bei dem erfindungsgemäßen Konvertierungsmaterial ist die Leuchtstoffkomponente mit zumindest einer Lichtleitkomponente versehen, die sowohl im ersten als auch im zweiten Spektralbereich lichtdurchlässig ist. Die Lichtleitkomponente dient der verlustfreien optischen Verdünnung der Leuchtstoffkomponente.

Insbesondere kann mit Hilfe der Lichtleitkomponente ein mittlerer Abstand zwischen den Partikeln der Leuchtstoffkomponente vergrößert werden. Durch die Lichtleitmittel wird demnach die Konzentration der Partikel der Leuchtstoffkomponente pro Raumvolumen vermindert, ohne dass sich die Konvertierungseigenschaften der einzelnen Partikel der Leuchtstoffkomponente verändern.

Die reduzierte Konzentration der Partikel der Leuchtstoffkomponente bewirkt, dass bereits konvertierte Lichtstrahlen bei dem erfindungsgemäßen Konvertierungsmaterial mit einer geringen Wahrscheinlichkeit nochmals auf Partikel der Leuchtstoffkomponente treffen, als dies bei einem bekannten Konvertierungsmaterial mit höherer Leuchtstoffkomponentendichte der Fall wäre. Damit kann die Gefahr einer Reabsorption von Fluoreszenzlicht reduziert werden, da im Effekt eine größere Durchlässigkeit des Konvertierungsmaterials für das durch Konversion erhaltene Nutzlicht erzielt wird.

Die optische Verdünnung des Konvertierungsmaterials macht auch die mechanischen und optischen Eigenschaften des Konvertierungsmaterials, insbesondere beim Aufbringen auf das Leuchtmittel, besser beherrschbar und vorherbestimmbar.

Die Konvertierungseigenschaften des Konvertierungsmaterials hängen unter Anderem von der Schichtstärke ab, mit der das Konvertierungsmaterial auf das Leuchtmittel aufgetragen wird.

Durch die Vergrößerung des mittleren Abstands zwischen den Partikeln der Leuchtstoffkomponente kann ein Maß für die Gesamtschichtdicke des Konvertierungsmaterials eine größere Maßtoleranz aufweisen, ohne dass eine Toleranzvergrößerung hinsichtlich der spektralen Verteilung des abgegebenen Lichts in Kauf genommen werden muss. Dadurch kann die Herstellung von Leuchtmitteln im Hinblick auf die erforderliche Gleichmäßigkeit bei der Aufbringung des Konvertierungsmaterials vereinfacht werden.

Bei einem Konvertierungsmaterial nach Anspruch 2 kann eine vorteilhafte Wellenlängenkonvertierung für Anregungslicht, wie es typischerweise von blauen Leuchtdioden abgegeben wird, erzielt werden.

Die Lichtleitkomponente in dem Konvertierungsmaterial nach Anspruch 3 ist vorteilhaft dafür angepasst, eine möglichst geringe Absorption im Wellenlängenbereich des Anregungslichts aufzuweisen, um eine besonders günstige optische Verdünnungswirkung für die Leuchtstoffkomponente erzielen zu können. Dies gilt ebenso für die Lichtleitkomponente gemäß Anspruch 4, die eine geringe Absorption im Spektralbereich des Nutzlichts aufweist.

Mit Hilfe einer Leuchtstoffkomponente gemäß Anspruch 5 kann eine signifikante Wellenlängenkonvertierung erreicht werden, um durch die Mischung von Anregungslicht und Nutzlicht einen vom Anregungslicht abweichenden Farbton bzw. eine veränderte spektrale Verteilung erreichen zu können.

Bei einem Konvertierungsmaterial nach Anspruch 6 kann durch die geeignete Auswahl einer oder mehrerer Leuchtstoffkomponenten eine Lichtstrahlung mit vorgebbarer Farbtemperatur erzeugt werden. Das Leuchtmittel kann somit an die Erfordernisse eines Einsatzgebietes vorteilhaft angepasst werden.

Vorzugsweise ist gemäß Anspruch 7 vorgesehen, dass eine Weißlichtstrahlung von dem Leuchtmittel abgegeben wird, die besonders universell für viele Beleuchtungszwecke einsetzbar ist.

Dies kann insbesondere dann erreicht werden, wenn die Leuchtstoffkomponente und die Lichtleitkomponente derart aufeinander abgestimmt sind, dass gemäß Anspruch 8 zumindest 30 Prozent des Anregungslichts in Nutzlicht konvertiert werden.

Dies ist mit einem Volumenanteil der Lichtleitkomponente gemäß Anspruch 9 in vorteilhafter Weise gewährleistet.

Die erfindungsgemäße Lichtleitkomponente nach Anspruch 10 ermöglicht eine einfache mechanische Beimengung der Lichtleitkomponenten zu der Leuchtstoffkomponente. Außerdem erfährt das Material bei Temperaturänderungen nur verhältnismäßg kleine Dimensionsänderungen und die Gefahr einer Entmischung ist gering.

Bei der Weiterbildung der Erfindung nach Anspruch 11 wird eine Materialgruppe bereitgestellt, die in dem für das Anregungslicht bevorzugten Wellenlängenbereich von 450nm bis 500nm besonders günstige Lichtleiteigenschaften im Hinblick auf die angestrebte Wellenlängenverschiebung hat.

Dies gilt insbesondere für das im Anspruch 12 aufgeführte Cäsiumiodid, das in Form von Feststoffpartikeln in dem Konvertierungsmaterial vorgesehen werden kann und somit hinsichtlich seiner Verteilung und Konzentration gut zu kontrollieren ist. Zudem zeichnet sich Cäsiumiodid durch eine hohe Durchlässigkeit oder Transmission für Licht, insbesondere in dem bevorzugten Wellenlängenbereich von 450nm bis 600nm, aus und ist damit vorteilhaft für die Verdünnung oder Konzentrationsreduzierung des Leuchtmittels geeignet.

Die Weiterbildung der Erfindung gemäß Anspruch 13 erzielt durch die deutlich größere mittlere Korngröße der Lichtleitkomponente im Vergleich zur mittleren Korngröße der Leuchtstoffkomponente eine besonders vorteilhafte optische Verdünnungswirkung. Die relativ kleinen Partikel des Leuchtmittels können sich an den größeren Partikeln der Lichtleitkomponente anlagern, das Nutzlicht kann an nicht belegten Oberflächenabschnitten durch die Partikel der Lichtleitkomponente zumindest nahezu verlustfrei hindurchtreten.

Mittels der Weiterbildung der Erfindung gemäß Anspruch 14 kann gewährleistet werden, dass die vorzugsweise als Feststoffpartikel im Konvertierungsmaterial vorliegenden Partikel des Leuchtmittels und der Lichtleitkomponente derart festgelegt werden, dass es auch langfristig nicht zu lokalen Konzentrationsverschiebungen zwischen Leuchtmittel und Lichtleitkomponente kommt.

Dies kann gemäß Anspruch 15 durch den Härtungsvorgang für das Bindemittel erreicht werden, durch den ein fester Verbund von Leuchtmittel und Lichtleitkomponente geschaffen werden kann.

Das nach der Weiterbildung der Erfindung entsprechend Anspruch 16 vorgesehene Bindemittel ermöglicht hingegen eine dauerelastische Festlegung der Partikel des Leuchtmittels und der Lichtleitkomponente.

Die Weiterbildung der Erfindung ist im Hinblick auf gute Homogenität der Leuchtdichte des Konvertierungsmateriales von Vorteil.

Gemäß einem weiteren Aspekt der Erfindung ist ein Leuchtmittel nach Anspruch 18 vorgesehen, das eine hohe Lichtausbeute aufweist und bei Bedarf leicht so ausgestaltet werden kann (durch Anordnung und Zusammensetzung des Konvertierungsmateriales , dass ein Mischlicht aus Anregungslicht und Nutzlicht abgegeben wird. Damit wird die Einstellung einer vorgebbaren spektralen Verteilung auch für eine monochromatische Anregungslichtquelle ermöglicht.

Bei der Weiterbildung der Erfindung nach Anspruch 19 wird ein Leuchtmittel bereitgestellt, das mit einem geringen Energieverbrauch, geringer Abwärme und geringem Platzbedarf eine vorteilhafte Abstrahlungscharakteristik für das Anregungslicht und das Nutzlicht verwirklicht. Durch die Aufbringung des Halbleiterkristalls auf einem transparenten Substrat wird eine omnidirektionale, kugelähnliche Abstrahlcharakteristik des Leuchtmittels gewährleistet.

Das Leuchtmittel nach Anspruch 20 gewährleistet, dass zumindest nahezu in jeder Abstrahlrichtung des Leuchtmittels eine homogene Lichtstrahlung, die sich aus dem Anregungslicht und dem Nutzlicht zusammensetzt, abgegeben wird. Eine vom Raumwinkel abhängige Färbung des abgegebenen Lichts kann hierdurch vermieden werden.

Bei der Weiterbildung der Erfindung nach Anspruch 21 kann auch bei unterschiedlicher Abstrahlleistung des Leuchtmittels ein im Wesentlichen konstanter Spektralbereich des aus Anregungslicht und Nutzlicht gemischten Lichts gewährleistet werden. Dies kann erreicht werden, indem die nach außen vom Leuchtmittel abgewandte Außenoberfläche nicht als Ebene ausgeführt wird, sondern eine strukturierte Oberfläche mit Erhöhungen und/oder Vertiefungen aufweist, die in makroskopischen Größenordnungen, insbesondere im Bereich von mehreren 1/10mm, ausgeführt sind.

Das Leuchtmittel nach Anspruch 22 strahlt bei geringer Abstrahlleistung, insbesondere bei einer geringen, am Halbleiterkristall anliegenden elektrischen Spannung, nahezu ausschließlich durch die unmittelbar oberhalb des Lichtaustritts der Anregungslichtquelle vorgesehene dünnere Schicht des Konvertierungsmaterials. Bei zunehmender Abstrahlleistung werden auch die weiter entfernt liegenden Bereiche des Konvertierungsmaterials mit größerer Schichtstärke vom Anregungslicht durchstrahlt und tragen Ihren Teil zur Konvertierung des abgestrahlten Anregungslichts bei.

Dies trifft insbesondere dann zu, wenn die Schichtstärke des Konvertierungsmaterials so gewählt wird, wie dies in Anspruch 23 festgelegt ist.

Bei der Weiterbildung der Erfindung gemäß Anspruch 24 ergibt sich durch die Einformung einer konkaven Vertiefung im Bereich des Lichtaustritts eine vorteilhafte geometrische Gestaltung für das Konvertierungsmaterial. Dies gilt insbesondere dann, wenn die Vertiefung mit Hilfe eines parabelförmigen Rotationskörpers in das Konvertierungsmaterial eingebracht wird. Dadurch kann ein parabelförmiger Querschnitt der Ausnehmung mit einem Schichtdickenminimum unmittelbar über dem Lichtaustritt verwirklicht werden.

Durch die Weiterbildung nach Anspruch 25 ist eine formstabile und somit für eine Vielzahl von Einsatzfällen geeignete Abdeckung für das Leuchtmittel verwirklicht. Das Leuchtmittel kann mit einer solchen schützenden Abdeckung unmittelbar zugänglich verbaut werden, wie dies beispielsweise in elektronischen Unterhaltungsgeräten häufig der Fall ist.

Das Leuchtmittel nach Anspruch 26 ermöglicht eine kompakte und mechanische einfache Gestaltung einer starken Anregungslichtquelle, bei der die auf einem gemeinsamen Substrat aufgebrachten Leuchtdioden mit einer gemeinsamen Beschichtung aus Konvertierungsmaterial versehen sind. Dadurch kann ein Leuchtmittel mit vielfältig beeinflussbaren Abstrahlungseigenschaften bereitgestellt werden. Beispielsweise kann durch Zu- oder Abschalten einzelner Leuchtdioden und/oder durch eine individuelle oder gemeinsame Regelung der an den zugeschalteten Leuchtdioden anliegenden Versorgungsspannungen eine Lichtabstrahlung ganz nach den Erfordernissen des Einsatzfalls für das Leuchtmittel verwirklicht werden.

Durch die Weiterbildung der Erfindung gemäß Anspruch 27 kann eine verbesserte Strukturierung der Schicht aus Konvertierungsmaterial verwirklicht werden. Erfindungsgemäß findet eine gemeinsame Beschichtung und Strukturierung mehrerer Leuchtdioden in gemeinsamen Arbeitsgängen statt.

Nachstehend wird die Erfindung anhand von Ausführungsbeispielen unter Bezugnahme auf die Zeichnungen näher erläutert. Dabei zeigt:
- Fig. 1:: eine schematische Schnittdarstellung eines Leuchtmittels mit einem Halbleiterkristall, der mit einem Wellenlängen-Konvertierungsmaterial versehen ist; und
- Fig. 2:: eine schematische Schnittdarstellung einer Anordnung mehrerer, auf einem gemeinsamen Substrat aufgenommener Halbleiterkristalle, die mit Konvertierungsmaterial, das in ungleichmäßiger Schichtstärke aufgetragen ist, sowie mit einer Deckschicht aus formstabilem Kunststoff versehen sind.

In der Fig. 1 ist ein Leuchtmittel 10 zur Erzeugung von Licht in zumindest zwei unterschiedlichen spektralen Bereichen schematisch, ausschnittartig und nicht maßstäblich dargestellt. Das Leuchtmittel 10 weist eine als Anregungslichtquelle dienende Leuchtdiode 12 auf, die im Wesentlichen aus einem Halbleiterkristall 14 und einem Substrat 16 besteht. Das Substrat 16 dient als mechanischer Träger für den Halbleiterkristall 14 und ist in einer Variante ein Reflektor für vom Halbleiterkristall 14 nach hinten abgegebenes Licht, in einer anderen Variante ein Licht in den Rückraum durchlassender transparenter Träger.

Der Halbleiterkristall 14 ist mittels einer Anoden-Bondverbindung 18 und einer Kathoden-Bondverbindung 20 elektrisch mit einer nicht dargestellten Spannungsquelle verbunden. Der Halbleiterkristall 14 ist derart aufgebaut, dass er bei Anlegen einer elektrischen Spannung an die Anoden-Bondverbindung 18 und die Kathoden-Bondverbindung 20 ein Anregungslicht in einem spektralen Bereich von 450nm bis 500nm abgibt.

Das Anregungslicht wird vom Halbleiterkristall 14 näherungsweise gleichförmig in alle vorderen Raumrichtungen (in figur 1 nach oben, links und rechts) abgestrahlt. In den Rückraum abgegebenes Licht wird beim Auftreffen am Substrat 16 reflektiert, so dass gemäß der Darstellung der Fig. 1 insgesamt eine im Wesentlichen in den oberen Halbarum gerichtete Abstrahlung von Anregungslicht stattfindet.

Der Halbleiterkristall 14 ist oben und auf den vertikalen Seitenflächen zumindest teilweise mit einem Konvertierungsmaterial 22 umgeben, das in der Fig. 1 in der schematischen Ausschnittvergrößerung näher schematisch dargestellt ist.

Das Konvertierungsmaterial 22 ist im Wesentlichen aus kleinen Leuchtstoffpartikeln 24 und deutlich größeren Partikeln der Lichtleitkomponente 25 aufgebaut.

Die in der Fig. 1 dargestellte geordnete Anordnung und geometrische Gestaltung der Leuchtstoffpartikel 24 und der Partikel der Lichtleitkomponente 26 ist rein schematisch, reale Partikel weisen unterschiedliche Größen mit einer statistischen Verteilung um einen Mittelwert auf.

Typische Partikelgrößen für die Leuchtstoffpartikel sind einige µm bis einige 100 µm, typische Partikelgrößen für die Lichtleitpartikel einige 100 µm bis eta 500 µm.

Bei der Bestrahlung des Konvertierungsmaterials 22 mit dem Anregungslicht können Lichtquanten in Wechselwirkung mit den Leuchtstoffpartikeln 24 treten und erfahren dadurch Absorption und anschließende Re-Emission (Fluoreszenz) eine Wellenlängenveränderung zu längeren Wellenlängen hin. Das heißt, es findet eine Konvertierung von Anregungslicht in langwelligeres Nutzlicht statt.

Das von den Leuchtstoffpartikeln 24 abgegebene Nutzlicht kann nunmehr ohne nennenswerte Absorption durch die Partikel der Lichtleitkomponente 26 hindurchtreten und trifft nur wenig auf weitere Leuchtstoffpartikel 24, bevor es in die Umgebung des Leuchtmittels 10 hinaustritt.

Durch die Beimengung von Partikeln der Lichtleitkomponente 26 in das Konvertierungsmaterial 22 wird eine optische Verdünnung der Leuchtstoffpartikel 24 erreicht.

Wegen der optischen Verdünnung kann eine vereinfachte Aufbringung des Konvertierungsmaterials 22 auf die Leuchtdiode 14 bei der Herstellung des Leuchtmittels 10 verwirklicht werden:
Im Gegensatz zu einem bekannten Konvertierungsmaterial mit hoher Konzentration der Leuchtstoffpartikel 24 weist das erfindungsgemäße Konvertierungsmaterial 22 eine geringere Anzahl von Leuchtstoffpartikeln 24 pro Volumeneinheit auf, da ein erheblicher Volumenanteil durch die Partikel der Lichtleitkomponente 26 beansprucht wird. Dadurch kann eine Schichtdicke des erfindungsgemäßen Konvertierungsmaterials 22 auf der Leuchtdiode 10 im Vergleich zu einem bekannten Konvertierungsmaterial erheblich dicker gewählt werden, ohne dass dadurch das Verhältnis von Anregungslicht und Nutzlicht verändert würde.

Durch die geringere Konzentration der Leuchtstoffpartikel 24 kann somit bei Beibehaltung gleicher Maßtoleranzen für die Schichtdicke des Konvertierungsmaterials 22 ein besser einstellbares, d.h. mit einer engeren bzw. kleineren Toleranz bestimmbares Verhältnis von Anregungslicht und Nutzlicht gewährleistet werden. Sofern ein Toleranzbereich für das Verhältnis von Anregungslicht und Nutzlicht verglichen mit einem bekannten Konvertierungsmittel beibehalten werden soll, ist es hingegen möglich, die Maßtoleranz für die Schichtdicke des Konvertierungsmaterials 22 zu erhöhen. Dadurch lässt sich ein unkritischerer Herstellungsprozess für das erfindungsgemäße Leuchtmittel 10 verwirklichen.

Bei dem oben beschriebenen Konvertierungsmaterial 22 spielt die Bauhöhe des Halbleiterkristalls 14 eine untergeordnete Rolle, da die Schichtdicke des erfindungsgemäßen Konvertierungsmaterials 22 um ein Mehrfaches gegenüber bekannten Konvertierungsmaterialien erhöht werden kann, ohne die Farbtemperatur des abgegebenen Lichts zu verändern.

Der in der Fig. 1 zur Verdeutlichung überhöht dargestellte Halbleiterkristall 14 ist in Realität nahezu gleich weit von einer Außenoberfläche 28 des Konvertierungsmaterials 22 entfernt wie das Substrat 16, da die Schichtdicke des erfindungsgemäßen Konvertierungsmaterials entgegen der Darstellung der schematischen Fig. 1 erheblich größer ist als die Bauhöhe des Halbleiterkristalls 14.

Bei dem in der Fig. 2 dargestellten Leuchtmittel 10 weist das Konvertierungsmaterial 22 die gleiche Zusammensetzung wie beim Ausführungsbeispiel gemäß der Fig. 1 auf. Funktionsgleiche Elemente der Fig. 2 werden mit den gleichen Bezugszeichen wie in der Fig. 1 beschrieben.

Wie bei der Fig. 1 ist auch bei der Fig. 2 die geordnete Anordnung der Leuchtstoffpartikel 24 und der Partikel der Lichtleitkomponente 26 nur als schematische Darstellung und nicht als tatsächliche Anordnung zu verstehen, in Wirklichkeit sind die Partikel so angeordnet, wie man sie nach einem mechanischen Rühren anfindet.

Das Leuchtmittel 10 ist aus einer rasterartig auf einem gemeinsamen Substrat 16 angeordneten Vielzahl von Halbleiterkristallen 14 aufgebaut, die jeweils mit einer Anoden-Bondverbindung 18 und einer nicht dargestellten Kathoden-Bondverbindung elektrisch kontaktiert sind und einzeln von einer nicht dargestellten Spannungsquelle elektrisch angesteuert werden können.

Das Konvertierungsmaterial 22 ist mit einer makroskopisch ungleichförmigen Schichtstärke auf die als Anregungslichtquellen wirkenden Halbleiterkristalle 14 aufgetragen und weist im Bereich der Lichtaustritte 30 der Halbleiterkristalle 14 eine minimale Schichtstärke auf. Exemplarisch beträgt die minimale Schichtstärke tₘᵢₙ ca. 40 Prozent einer mittleren Schichtstärke tₘ.

Bei dem in der Fig. 2 dargestellten Leuchtmittel 10 ist auf das Konvertierungsmaterial 22 eine formstabile Beschichtung 32 aus einem für das Anregungslicht wie für das Nutzlicht optisch durchlässigen Kunststoffmaterial, z. B. Polycarbonat, aufgebracht. Damit ist das Konvertierungsmaterial 22 gegen Umwelteinflüsse und mechanische Beschädigung geschützt.

Die im Wesentlichen parabelförmigen Vertiefungen 34 in der Oberseite des Konvertierungsmaterials 22 werden nach Aufbringen (z. B. Aufrakeln) des Konvertierungsmaterials 22 mit im Wesentlichen gleichförmiger Schichtdicke durch Eindrücken von parabelförmigen rotationssymmetrischen Stempeln hergestellt und anschließend mit dem formstabilen Kunststoffmaterial vergossen. Dabei kann eine Tiefe der Vertiefung 34 im Bereich von wenigen 1/10mm bis mehr als 1mm betragen. Ebenso kann der maximale an der Außenoberfläche 28 des Konvertierungsmaterials 22 vorliegende Durchmesser der Ausnehmung 34 wenige 1/10mm bis mehr als 1mm betragen.

Durch die geringe Schichtstärke unmittelbar über den Halbleiterkristallen 14 und damit auch oberhalb des Strahlungsaustritts kann bereits bei einer geringen Abstrahlleistung des Leuchtmittels 10 ein größerer Anteil des von den Halbleiterkristallen 14 abgegebenen Anregungslichts durch das Konvertierungsmaterial 22 hindurchtreten.

Das Anregungslicht wird dann nicht, wie dies bei einer homogenen großen Schichtstärke des Konvertierungsmaterials 22 der Fall wäre, nahezu vollständig im Konvertierungsmaterial 22 absorbiert und konvertiert. Dadurch kann eine verbesserte Lichtausbeute für das Leuchtmittel, insbesondere bei geringer Abstrahlleistung verwirklicht werden und ein gewünschter Anteil des Anregungslichtes im Mischlicht erhalten werden.

Bei zunehmender Abstrahlleistung des Leuchtmittels 10 tritt Anregungslicht sowohl durch die dünne Schicht des Konvertierungsmaterials 22 als auch durch die Bereiche größerer Schichtstärken hindurch und stellt somit sicher, dass insgesamt ein Mischlicht aus Anregungslicht und Nutzlicht mit der gewünschten Farbtemperatur abgestrahlt wird.

Zur Herstellung der oben beschriebenen Ausführungsbeispielen werden die Leuchtstoffpartikel und die Lichtleitpartikel homogen gemischt und mit einem Bindemittel, z. B. Polycarbonat, vermengt, welches im Spektralbereich des Anregungslichtes und im Spektralbereich des Nutzlichtes bzw. mehrerer Nutzlichtarten vergleichbare Durchlässigkeit aufweist wie die Lichleitpartikel.

Die so erhaltene breiige Mischung wir auf die Anregungslichtquelle aufgerakelt. Dann wird die Oberfläche des aufgerakelten Materiales ggf. mechanisch konturiert, z. B. mit parabolische Endflächen aufweisenden Stempeln. Nach Aushärten des Bindemittels bildet das Konvertierungsmaterial dann eine feste Beschichtung auf der Anregungslichtquelle.

Alternativ kann man die Leuchtstoffpartikel und die Lichtleitpartikel ggf. unter Verwendung von Dispersionshilfsmitteln bleibend in einer viskosen Flüssigkeit dispergieren, die für Anregungslicht und Nutzlicht zumindest vergleichbare Durchlässigkeit aufweist wie die Lichtleitpartikel. Eine geeignete Flüssigkeit ist z. B. Silikonöl. Die Dispersion wird dann in ein Gehäuse eingeschlossen, dessen Material in den verschiedenen interessierenden Spektralbereichen durchlässig ist, wobei man auf der Innenseite der Wand des Gehäuses parabelförmige Erhebungen vorsehen kann, die mit den Leichtdioden fluchten, um so wieder die Dicke des Konversionsmaterial lokal zu verringern.

### Bezugszeichenliste

| # | Bezeichnung | Fig. 1 | Fig. 2 |
|---|---|---|---|
| 10 | Leuchtmittel (10) | | |
| 12 | Leuchtdiode | | |
| 14 | Halbleiterkristall | | |
| 16 | Substrat (16) | | |
| 18 | Anoden-Bondverbindung | | |
| 20 | Kathoden-Bondverbindung | | |
| 22 | Konvertierungsmaterial | | |
| 24 | Leuchtstoffpartikel | | |
| 26 | Partikel der Lichtleitkomponente | | |
| 28 | Oberfläche Konvertierungsmaterial | | |
| 30 | Lichtaustritt | | |
| 32 | Beschichtung | | |
| 34 | Ausnehmung | | |

## Patentansprüche

1. Konvertierungsmaterial zum Konvertieren von Anregungslicht einer ersten spektralen Verteilung in Nutzlicht einer zweiten spektralen Verteilung, mit zumindest einer für die Konvertierung vorgesehenen Leuchtstoffkomponente (24)in Form feiner Leuchtstoffpartikel, **dadurch gekennzeichnet, dass** die Leuchtstoffkomponente (24) mit zumindest einer Lichtleitkomponente (26) vermischt ist, die sowohl im Bereich der ersten spektralen Verteilung als auch im Bereich der zweiten spektralen Verteilung hohe Lichtdurchlässigkeit aufweist.

2. Konvertierungsmaterial nach Anspruch 1, **dadurch gekennzeichnet, dass** die Leuchtstoffkomponente (24) eine Konvertierung von Anregungslicht mit einer Wellenlänge von 450nm bis 500nm in Nutzlicht mit einer Wellenlänge größer 500nm bewerkstelligt.

3. Konvertierungsmaterial nach Anspruch 1 oder 2, **dadurch gekennzeichnet, dass** die Lichtleitkomponente (26) in einem Wellenlängenbereich von 450nm bis 500nm eine Durchlässigkeit von zumindest 85%, bevorzugt zumindest 90%, besonders bevorzugt zumindest 98%, insbesondere 100%, aufweist.

4. Konvertierungsmaterial nach Anspruch 1, 2 oder 3, **dadurch gekennzeichnet, dass** die Lichtleitkomponente (26) in einem Wellenlängenbereich von 500nm bis 600nm eine Durchlässigkeit von zumindest 85%, bevorzugt zumindest 90%, besonders bevorzugt zumindest 98%, insbesondere 100%, aufweist.

5. Konvertierungsmaterial nach einem der vorhergehenden Ansprüche, **dadurch gekennzeichnet, dass** die Leuchtstoffkomponente (24) eine Konvertierung des Anregungslichts in Nutzlicht einer Wellenlänge bewerkstelligt, die um zumindest 20nm, bevorzugt um zumindest 40nm, besonders bevorzugt um zumindest 80nm, größer ist als die Wellenlänge des Anregungslichtes.

6. Konvertierungsmaterial nach einem der vorhergehenden Ansprüche, **dadurch gekennzeichnet, dass** eine oder mehrere Leuchtstoffkomponenten (24) für eine Konvertierung des Anregungslichts vorgesehen sind, um Nutzlicht mit vorgebbarer Farbtemperatur erzeugen.

7. Konvertierungsmaterial nach Anspruch 6, **dadurch gekennzeichnet, dass** die Leuchtstoffkomponente bzw. die Leuchtstoffkomponenten (24) derart ausgewählt sind, dass das Anregungslicht und das Nutzlicht eine Weißlichtstrahlung, insbesondere mit einer Farbtemperatur größer 4000K, ergeben.

8. Konvertierungsmaterial nach einem der vorhergehenden Ansprüche, **dadurch gekennzeichnet, dass** die Leuchtstoffkomponente (24) und die Lichtleitkomponente (26) derart ausgewählt ist, dass zumindest 30 Prozent, bevorzugt zumindest 50 Prozent des Anregungslichts in Nutzlicht konvertiert werden.

9. Konvertierungsmaterial nach einem der vorhergehenden Ansprüche, **dadurch gekennzeichnet, dass** die Lichtleitkomponente (26) einen Volumenanteil von zumindest 20 Volumenprozent, bevorzugt zumindest 40 Volumenprozent, besonders bevorzugt zumindest 60 Volumenprozent, bezogen auf das Gesamtvolumen des Konvertierungsmaterials (22), aufweist.

10. Konvertierungsmaterial.nach einem der vorhergehenden Ansprüche, **dadurch gekennzeichnet, dass** die Lichtleitkomponente (26) ein Feststoff ist.

11. Konvertierungsmaterial nach einem der vorhergehenden Ansprüche, **dadurch gekennzeichnet, dass** die Lichtleitkomponente (26) ein Salz, vorzugsweise aus der Gruppe der Alkalihalogenide, insbesondere der Alkalibromide oder Alkaliiodide, oder der Erdalkalihalogenide, insbesondere der Erdalkalibromide oder der Erdalkaliiodide, ist.

12. Konvertierungsmaterial nach Anspruch 11, **dadurch gekennzeichnet, dass** die Lichtleitkomponente (26) Cäsiumiodid enthält, vorzugsweise aus Cäsiumiodid besteht.

13. Konvertierungsmaterial nach einem der vorhergehenden Ansprüche, **dadurch gekennzeichnet, dass** die Lichtleitkomponente (26) Lichtleitpartikel umfaßt, die eine mittlere Korngröße aufweisen, die zumindest um ein 20-faches, vorzugsweise zumindest um ein 50-faches, größer als eine mittlere Korngröße der Leuchtstoffpartikel (24) ist.

14. Konvertierungsmaterial nach einem der vorhergehenden Ansprüche, **dadurch gekennzeichnet, dass** ein Matrixmaterial vorgesehen ist, das sowohl im ersten als auch im zweiten Spektralbereich lichtdurchlässig ist.

15. Konvertierungsmaterial nach Anspruch 14, **dadurch gekennzeichnet, dass** das Martrixmaterial ein härtbares Kunstharz ist.

16. Konvertierungsmaterial nach Anspruch 14, **dadurch gekennzeichnet, dass** das Martrixmaterial ein Silikonöl ist.

17. Konvertierungsmaterial nach einem der vorhergehenden Ansprüche, **dadurch gekennzeichnet, dass** Leuchstoffpartikel und Lichtleitpartikel gleichförmig gemischt sind

18. Leuchtmittel (10) zur Erzeugung von Licht mit zumindest zwei unterschiedlichen Spektralbereichen, mit einer Anregungslichtquelle (14), die von einem Konvertierungsmaterial (22) nach einem der vorhergehenden Ansprüche zumindest teilweise umgeben ist.

19. Leuchtmittel nach Anspruch 17, **dadurch gekennzeichnet, dass** die Anregungslichtquelle (12) einen auf einem Substrat (16, 16), vorzugsweise auf einem transparenten Substrat, insbesondere auf einem Saphirsubstrat, aufgebrachten Halbleiterkristall (14) umfaß.

20. Leuchtmittel nach Anspruch 17 oder 18, **dadurch gekennzeichnet, dass** das Konvertierungsmaterial (22) derart ausgewählt ist und derart um die Anregungslichtquelle (12) herum angeordnet ist, dass in einem von der Anregungslichtquelle (12) ausgeleuchteten Raumwinkel zumindest 30 Prozent, bevorzugt zumindest 50 Prozent, des Anregungslichts in Nutzlicht konvertiert werden.

21. Leuchtmittel nach einem der Ansprüche 17 bis 19, **dadurch gekennzeichnet, dass** das Konvertierungsmaterial (22) mit einer ungleichförmigen Schichtstärke, insbesondere mit einer makroskopisch unebenen Außenoberfläche, auf die Anregungslichtquelle (12) aufgetragen ist.

22. Leuchtmittel nach Anspruch 20, **dadurch gekennzeichnet, dass** im Bereich eines Lichtaustritts (30) der Anregungslichtquelle (12) eine dünnere Schichtstärke des Konvertierungsmaterials (22) vorgesehen ist.

23. Leuchtmittel nach Anspruch 21, **dadurch gekennzeichnet, dass** die Schichtstärke (tₘᵢₙ) des Konvertierungsmaterials (22) im Bereich des Lichtaustritts (30) der Anregungslichtquelle (12) weniger als 60 Prozent, vorzugsweise weniger als 50 Prozent, besonders bevorzugt weniger als 40 Prozent, einer mittleren Schichtstärke (tₘ) des Konvertierungsmaterials (22) beträgt.

24. Leuchtmittel nach einem der Ansprüche 20 bis 22, **dadurch gekennzeichnet, dass** das Konvertierungsmaterial (22) im Bereich des Lichtaustritts (30) der Anregungslichtquelle (12) eine konkav, vorzugsweise parabelförmig, eingebrachte Vertiefung (34) aufweist.

25. Leuchtmittel nach Anspruch 13, **dadurch gekennzeichnet, dass** das Konvertierungsmaterial (22) zumindest teilweise mit einem für Lichtwellen der ersten und den zweiten spektralen Verteilung durchlässigen, formstabilen Werkstoff (32), insbesondere mit einem Polycarbonat, abgedeckt ist.

26. Leuchtmittel nach einem der Ansprüche 17 bis 24, **dadurch gekennzeichnet, dass** die Anregungslichtquelle (12) mehrere, gemeinsam betreibbare, vorzugsweise rasterartig angeordnete, Leuchtdioden aufweist, die auf einem gemeinsamen Substrat (16) aufgebracht sind.

27. Leuchtmittel nach Anspruch 25, **dadurch gekennzeichnet, dass** die Anregungslichtquelle (12) mit einer im Wesentlichen durchgehend aufgebrachten Beschichtung versehen sind, wobei die Beschichtung jeweils im Bereich der einzelnen Leuchtdioden mit Vertiefungen (34) versehen ist.
